# EUROPÄISCHE PATENTSCHRIFT

(11) **EP 0 492 271 B1**
(45) Veröffentlichungstag und Bekanntmachung des Hinweises auf die Patenterteilung: **15.02.1995**
(21) Anmeldenummer: 91121202.5
(22) Anmeldetag: 11.12.1991
(51) Int. Cl.: F42B 23/24

(54) **Selbstaufrichtende Mine**
Self-erecting mine
Mine autodressante

(30) Priorität: 21.12.1990 DE 4041113
(43) Veröffentlichungstag der Anmeldung: 01.07.1992
(73) Patentinhaber: Dynamit Nobel Aktiengesellschaft, 53839 Troisdorf (DE)
(72) Erfinder: Mathey, Christoph, W-5460 Ockenfels (DE)

(56) Entgegenhaltungen:
- EP-A- 0 389 852
- WO-A-89/07234
- DE-A- 3 733 150

## Beschreibung

Die Erfindung betrifft eine selbstaufrichtende Mine nach dem Oberbegriff des Patentanspruchs 1.

Minen weisen häufig eine definierte Wirkungsrichtung auf. Da die Sprengwirkung gerichtet ist, müssen derartige Minen so positioniert werden, daß ihre wirksame Seite dem Zielobjekt zugewandt ist. Bekannt sind Minen, die sich nach dem Absetzen im Gelände selbst in ihre definierte Wirkposition aufrichten.

Eine bekannte selbstaufrichtende Mine (DE 37 33 150 A1) weist mehrere stabförmige Aufrichtelemente auf, die am Boden des Minenkörpers gelenkig angebracht sind. Beim Aufrichtvorgang klappen die Aufrichtelemente auseinander, um anschließend radial von dem Minenboden abzustehen. Dabei wird die Mine in ihre Wirkposition aufgerichtet. Die ausgeklappten Aufrichtelemente dienen gleichsam als Stabilisierungselemente, die den Minenboden verlängern und das Umfallen der Mine verhindern. Die Länge der stabförmigen Aufrichtelemente ist für die Größe der Minenstandfestigkeit ausschlaggebend, die insbesondere beim Einwirken von seitlichen Kräften, z.B. aus Druckwellen, von entscheidender Bedeutung für die einwandfreie Funktion der Mine ist.

Die wirksame Länge der in ihrer eingeklappten Stellung seitlich an dem zylindrischen Minenkörper anliegenden Aufrichtelemente wird durch die Bauhöhe des Minenzylinders vorgegeben, da die stabförmigen Aufrichtelemente den Zylinderkörper der Mine nicht überragen sollten. Um die wirksame Länge der Aufrichtelemente zu vergrößern, sind an den freien Enden der Aufrichtelemente Verlängerungselemente vorgesehen, die beim Aufrichten der Mine ausgefahren werden. Die Verlängerungselemente bestehen aus vielen beweglichen Teilen. Nachteilig ist, daß derartige Verlängerungselemente relativ aufwendig und störanfällig sind.

Der Erfindung liegt die Aufgabe zugrunde, eine selbstaufrichtende Mine der im Oberbegriff des Patentanspruchs 1 angegebenen Art zu schaffen, die bei einfacher Konstruktion ihrer Aufrichtelemente eine hohe Standfestigkeit hat.

Die Lösung dieser Aufgabe erfolgt mit den Merkmalen des Patentanspruchs 1.

Bei der erfindungsgemäßen selbstaufrichtenden Mine bestehen die Aufrichtelemente zumindest teilweise aus federndem Material und sind im angeklappten Zustand auf die Oberseite des Minenkörpers elastisch umgebogen. Die Aufrichtelemente können entweder über ihre gesamte Länge elastisch verformbar sein, oder es können auch nur die gebogenen Teilstücke aus federndem Material bestehen. Da die Aufrichtelemente an die Oberseite des Minenkörpers herangeführt sind und nicht über den eigentlichen Minenkörper hinausragen, hat die Mine eine verhältnismäßig geringe Bauhöhe. Die sich über die Oberseite des Minenkörpers erstreckenden Aufrichtelemente haben eine relativ große Länge, so daß der Körper bei ausgeklappten Aufrichtelementen eine große wirksame Standfläche und damit eine große Standfestigkeit gegenüber seitlich angreifenden Kräften hat. Im angeklappten Zustand sind die federnden Aufrichtelemente in Richtung des Minenkörperoberteils gespannt. Beim Ausklappen entspannen sich die Aufrichtelemente und unterstützen dabei die Aufrichtbewegung des Minenkörpers. Die aus federndem Material bestehenden Aufrichtelemente weisen keine komplizierten beweglichen Teile auf und sind daher sehr funktionssicher.

Die im Minenkörper enthaltene Ladung kann nicht nur eine Sprengladung sondern beispielsweise auch eine Nebelladung oder ein elektronischer Baustein sein.

Der Minenkörper weist vorteilhafterweise ein im wesentlichen halbkugelförmiges Oberteil und ein im wesentlichen zylindrisches Unterteil auf, wobei Ober- und Unterteil den gleichen Durchmesser haben. Mit der runden Außenfläche kann der Körper nach dem Auftreffen auf dem Boden abrollen, ohne dabei beschädigt zu werden. Sofern der Minenkörper beim Verteilen im Gelände mit dem halbkugelförmigen Oberteil auf dem Boden auftrifft, fällt der Körper in eine definierte Seitenlage, in der er mit seiner zylindrischen Mantelfläche auf dem Geländeboden aufliegt. Aus dieser Position kann der Minenkörper dann leicht durch Ausklappen der an dem Minenkörper anliegenden Aufrichtelemente aufgerichtet werden.

Um den Umfang des Minenkörpers sind zweckmäßigerweise mehrere Aufrichtelemente derart verteilt, daß die sich an der Minenoberseite treffenden freien Enden der Aufrichtelemente einander entgegengerichtet sind.

Die Aufrichtelemente werden vorteilhafterweise im angeklappten Zustand durch ein lösbares Spannband verriegelt, das über die freien Aufrichtelementeenden verläuft. Nach Lösen des Spannbandes schnellen die freien Enden der Aufrichtelemente zurück und stehen von dem Minenkörper ab. Die Aufrichtelemente können dann in eine Position ausgeklappt werden, in der sie im wesentlichen parallel zur Standfläche des Minenkörpers ausgerichtet sind. Die Aufrichtelemente können aber auch derart vorgespannt sein, daß sie nach dem Lösen des Spannbandes selbsttätig in die ausgeklappte Stellung zurückschnellen.

Sofern die Mine eine Hohlladung mit einem in Wirkrichtung der Mine geöffneten Hohlladungstrichter enthält, ist der Trichter von einer dünnwandigen Abdeckung verschlossen. Die Abdeckung verhindert das Eindringen von Wasser in den Trichter, wodurch die Sprengwirkung der Mine verringert würde. Für den aus dem Minenkörper austretenden Hohlladungsstachel stellt die dünnwandige Abdeckung kein Hindernis dar.

Vorteilhafterweise ist auf das Minenkörperoberteil eine im wesentlichen kalottenförmige Abdeckkappe aufgesetzt. Die Abdeckkappe schützt bei Lagerung und Transport sowie während des Abwurfs der Mine die dünnwandige Abdeckung der Sprengladung vor Beschädigungen.

Die Abdeckkappe übergreift zweckmäßigerweise die freien Enden der Aufrichtelemente und wird von dem Spannband an dem Minenoberteil gehalten. Nach Lösen des Spannbandes kurz nach dem Auftreffen der Mine wird die Abdeckkappe von den zurückschnellenden federnden Aufrichtelementen automatisch abgeworfen, so daß der von der dünnwandigen Abdeckung verschlossene Hohlladungstrichter freiliegt.

Die Aufrichtelemente haben vorzugsweise über ihre Länge unterschiedliche Biegesteifigkeiten. Vorteilhafterweise hat das im angeklappten Zustand an dem zylindrischen Unterteil anliegende Teilstück eine größere Biegesteifigkeit als das an dem halbkugelförmigen Oberteil anliegende Teilstück. Die geringe Biegesteifigkeit im oberen Teilstück ermöglicht ein leichtes Biegen des Aufrichtelementes um die halbkugelförmige Außenfläche des Minenkörperoberteils, während das im angeklappten Zustand im wesentlichen nicht-gekrümmte untere Teilstück mit seiner größeren Biegesteifigkeit den Minenkörper beim Aufrichten ausreichend abstützt.

Wenn die Mine durch Minenverteileinrichtungen, wie Minenwerfer oder Flugkörper, verteilt wird, ist die mechanische Beanspruchung beim Auftreffen auf den Zielgeländeboden relativ hoch. Um Beschädigungen der Mine zu vermeiden, ist vorteilhafterweise eine Bremseinrichtung, z.B. in Form eines Fallschirms, vorgesehen, der die Fallgeschwindigkeit der Mine reduziert. Zweckmäßigerweise ist die Bremseinrichtung fest mit der auf das Oberteil des Minenkörpers aufgesetzten Abdeckkappe verbunden. Beim Einleiten des Aufrichtvorgangs schleudern die sich streckenden und ausklappenden Aufrichtelemente die Abdeckkappe zusammen mit der Bremseinrichtung weg, so daß die Hohlladung von störenden Elementen frei ist. Es besteht nicht die Gefahr, daß sich Teile der Bremseinrichtung nach der Minenlandung auf die dünnwandige Abdeckung des Hohlladungstrichters auflegen.

Im folgenden wird unter Bezugnahme auf die Zeichnungen ein Ausführungsbeispiel der Erfindung näher erläutert.

Es zeigen:
- Fig. 1: eine Seitenansicht der in Wirkposition befindlichen selbstaufrichtenden Mine mit ausgeklappten Aufrichtelementen in schematischer Darstellung,
- Fig. 2: die Mine von Fig. 1 in der Draufsicht,
- Fig. 3: die selbstaufrichtende Mine von Fig. 1 mit an den Minenkörper herangeklappten und gegen Zurückklappen verriegelten Aufrichtelementen in teilweise geschnittener Darstellung,
- Fig. 4: die Mine von Fig. 3 in der Draufsicht, wobei das Fesselband gegenüber den Aufrichtelementen um 45° versetzt angeordnet ist,
- Fig. 5: die Kraftverhältnisse der in einer instabilen Seitenlage befindlichen Mine kurz nach dem Auftreffen auf den Geländeboden,
- Fig. 6: die Kraftverhältnisse an der in einer stabilen Seitenlage befindlichen Mine kurz vor dem Aufrichten der Mine in die Wirkposition,
- Fig. 7: eine Ansicht eines an dem Minenkörper angelenkten Aufrichtelementes im eingeklappten Zustand,
- Fig. 8: einen Schnitt entlang der Linie VIII-VIII von Fig. 7 und
- Fig. 9: eine Seitenansicht der Mine mit einer an der kalottenförmigen Abdeckkappe befestigten Bremseinrichtung.

Fig. 1 zeigt die Seitenansicht der selbstaufrichtenden Mine in schematischer Darstellung. Der Minenkörper 1 weist ein zylindrisches Unterteil 3 mit einer ebenen, auf dem Geländeboden 5 aufliegenden Standfläche 7 und ein im wesentlichen halbkugelförmiges Oberteil 9 auf. Der Minenkörper 1 besteht aus einem Gehäuse 8, das eine Hohlladung aufnimmt, deren Wirkungsrichtung nach oben gerichtet ist. Die Hohlladung 10 weist einen in Wirkrichtung der Mine nach oben geöffneten Hohlladungstrichter 11 auf (Fig. 3), der von einer dünnwandigen Abdeckung 13 verschlossen ist. Der Hohlladungstrichter kann auch kalottenförmig ausgebildet sein. Die dünnwandige Abdeckung 13 verhindert das Eindringen von Feuchtigkeit in den Hohlladungstrichter. Auf das Oberteil 9 des Minenkörpers 1 ist eine in Fig. 1 nicht dargestellte kalottenförmige Abdeckkappe 33 lose aufgesetzt, die nach dem selbständigen Aufrichten der Mine in die in Fig. 1 gezeigte Wirkposition abgeworfen wird. Die Abdeckkappe 33 schützt die dünnwandige Abdeckung 13 der Sprengladung vor Beschädigungen. An dem zylindrischen Unterteil 3 des Minenkörpers 1 ist ein federnder Sensordraht 15 für die Auslösung der Sprengladung befestigt, der nach oben in Wirkrichtung der Mine von dem Minenkörper 1 absteht.

Das selbständige Aufrichten der im Gelände verteilten Mine in die in Fig. 1 dargestellte Wirkposition erfolgt durch Aufrichtelemente 17. Seitlich am unteren Ende des Minenkörpers 1 sind vier umfangsmäßig verteilt angeordnete Aufrichtelemente 17 (Fig. 2) vorgesehen. Jedes Aufrichtelement 17 wird von den beiden Schenkeln einer unter Bezugnahme auf die Fign. 7 und 8 noch zu beschreibenden Doppel-Schenkelfeder 19 gebildet, deren beide andere Schenkel im Minenkörper 1 fixiert sind. Die das Aufrichtelement 17 bildenden äußeren Schenkel der Doppel-Schenkelfeder 19 sind in Ausklapprichtung vorgespannt. Die Aufrichtelemente 17 sind um die geometrischen Achsen 21 herum schwenkbar. Die Fign. 1 und 2 zeigen die Mine mit ausgeklappten Aufrichtelementen 17. In ihrem ausgeklappten Zustand sind die Aufrichtelemente 17 parallel zur Standfläche 7 des Minenkörpers 1 ausgerichtet und sichern die Mine gegen seitliches Umkippen. Um der Mine eine höhere Standfestigkeit zu verleihen, können auch mehr als vier Aufrichtelemente vorgesehen sein.

Vor dem Verteilen der Mine befinden sich die federnden Aufrichtelemente 17 in dem in Fig. 3 gezeigten angeklappten Zustand. Die Aufrichtelemente 17 sind auf die Oberseite 18 des Minenkörpers 1 umgebogen. Sie liegen an der Außenfläche des Minenkörpers 1 an und erstrecken sich von der Standfläche 7 bis zum Scheitelpunkt 25 des halbkugelförmigen Minenkörperoberteils 9. Die freien, sich jeweils gegenüberliegenden Enden der Aufrichtelemente werden im Bereich des Scheitelpunktes 25 von einem in Längsrichtung entsprechend zweier einander entgegengesetzter Aufrichtelemente 17 verlaufenden Spannband 27 an dem halbkugelförmigen Oberteil 9 gehalten.

Jedes Aufrichtelement 17 weist zwei Teilstücke 29,31 mit unterschiedlicher Biegesteifigkeit auf. So hat das im angeklappten Zustand an dem zylindrischen Unterteil 3 anliegende Teilstück 29 eine größere Biegesteifigkeit als das an dem halbkugelförmigen Oberteil 9 anliegende Stück 31. Aufgrund der geringeren Biegesteifigkeit des äußeren Teilstücks 31 kann das Aufrichtelement 17 leicht um die gekrümmte Mantelfläche des Minenkörpers herumgebogen werden. Andererseits kann das im wesentlichen gerade Teilstück 29 im Bereich des zylindrischen Unterteils 3 mit der größeren Biegesteifigkeit den aufgerichteten Minenkörper 1 ausreichend abstützen.

Fig. 3 zeigt ferner die in den Fign. 1 und 2 nicht dargestellte kalottenförmige starre Abdeckkappe 33, die auf das Minenoberteil 9 lose aufgesetzt ist. Die Abdeckkappe 33 deckt die dünnwandige Abdeckung 13 des Hohlladungstrichters 11 vollständig ab und ist wie das Gehäuse 8 aus einem stoßfesten Material gefertigt, das den Beanspruchungen beim Auftreffen der Mine auf den Geländeboden 5 standhält. Die Abdeckkappe 33 bildet zusammen mit dem Gehäuse 8 des Minenkörpers 1 eine starre Halbkugel, auf deren Kugelfläche die Mine abrollen kann. Die auf das Minenoberteil 9 aufgesetzte Abdeckkappe 33 wird von dem Spannband 27 gehalten (Fig. 4), das den Minenkörper in Längsrichtung entsprechend zweier entgegengerichteter Aufrichtelemente 17 umschlingt und dessen freie Enden am Minenboden oder im Bereich des Unterteils 3 lösbar befestigt sind. Dabei liegen die umgebogenen Aufrichtelemente 17 unterhalb der Abdeckkappe 33. Insofern bildet die Abdeckkappe 33 zusammen mit dem Spannband 27 eine Verriegelungsvorrichtung für die Arretierung der Aufrichtelemente 17 im angeklappten Zustand und schützt gleichsam die dünnwandige Abdeckung 13 der Hohlladung 10 vor Beschädigungen.

Fig. 5 zeigt die Mine mit aufgesetzter Abdeckkappe 33 und an dem Minenkörper 1 herangeklappten Aufrichtelementen 17 zu einem Zeitpunkt unmittelbar nach dem Aufprall auf das Gelände 5. Sofern die Mine, wie Fig. 5 zeigt, mit dem Minenoberteil 9 auftrifft, befindet sie sich zunächst in einer instabilen Lage. Die Mine ist derart dimensioniert, daß der Masseschwerpunkt 35 des Minenkörpers 1 unterhalb des Mittelpunktes 36 des halbkugelförmigen Oberteils 9 im zylindrischen Unterteil 3 der Mine liegt. Daher wird ein Drehmoment erzeugt, das sich aus dem Produkt von Gewichtskraft G und dem senkrechten Abstand a ihrer Wirkungslinie zum Auflagepunkt 37 am Geländeboden 5 ergibt. Der Minenkörper 1 kippt aufgrund des wirksamen Drehmoments in eine stabile Seitenlage (Fig. 6), aus der er dann in die Wirkposition (Fig. 1) aufgerichtet werden kann.

Zum Aufrichten des Minenkörpers wird das Spannband 27 gelöst, worauf die gespannten Aufrichtelemente 17 in eine Position zurückschnellen, in der sie im wesentlichen parallel zur Standfläche 7 des Minenkörpers 1 ausgerichtet sind. Dabei wird die auf den Aufrichtelementen 17 aufliegende Abdeckkappe 33 seitlich abgeworfen. Der sich an den Aufrichtelementen 17 abstützende Minenkörper 1 wird beim Ausklappen der Aufrichtelemente 17 in die in den Fign. 1 und 2 dargestellte Wirkposition gekippt und steht schließlich mit seiner Standfläche 7 auf dem Geländeboden 5 sicher auf.

Der in Fig. 1 gezeigte Sensordraht 15 ist zum Zeitpunkt des Abwurfes der Mine um den Minenkörper 1 herumgewickelt und wird von den Aufrichtelementen 17 an dem Minenkörper anliegend festgehalten. Nach Lösen des Spannbandes 27 wird der Sensordraht 15 dann freigegeben, so daß er von dem Minenkörper 1 absteht (Fig. 1).

Die Fign. 7 und 8 zeigen die aus zwei äußeren und zwei inneren Schenkeln bestehende Doppel-Schenkelfeder 19, deren Mittelteile 39 schraubenförmig gewickelt sind. Die äußeren Schenkel bilden das Aufrichtelement 17, während die inneren Schenkel 41 an der Unterseite des Minenkörpers 1 im Bereich seiner Standfläche 7 fixiert sind. Die äußeren, das Aufrichtelement 17 bildenden Schenkel der Doppel-Schenkelfeder 19 sind im angeklappten Zustand derart vorgespannt, daß sie nach Freigabe um ca. 90° ausschwenken können, wie durch den Pfeil in Fig. 8 angedeutet ist, und sich parallel zur Standfläche 7 des Minenkörpers 1 einstellen. In dieser Position können die Schenkel gegen Wiedereinklappen gesperrt werden. Die Windungen der Schenkelfeder 19 sind in einer Ausnehmung 43 am unteren Ende des Minenkörpers 1 untergebracht.

Eine in Teilbereichen unterschiedliche Biegesteifigkeit des Aufrichtelements 17 kann dadurch erreicht werden, daß für die Doppel-Schenkelfeder ein Federdraht mit rechteckförmigem Querschnitt verwendet wird, wobei das an dem halbkugelförmigen Oberteil 9 des Minenkörpers 1 anliegende Teilstück 31 des Aufrichtelements 17 gegenüber dem an dem zylindrischen Unterteil 3 anliegenden Teilstück 17 um 90° so verdreht wird, daß das obere Teilstück des Aufrichtelements mit seiner Breitseite und das untere Teilstück 17 mit seiner Schmalseite im angeklappten Zustand an der Außenfläche des Minenkörpers anliegt.

Fig. 9 zeigt die mit einer Bremseinrichtung 45 ausgestattete Mine. Die Bremseinrichtung 45 in Form eines Fallschirms reduziert die Fallgeschwindigkeit der z.B. aus einem Flugzeug abgeworfenen Mine und schützt die Mine vor Beschädigungen beim Auftreffen auf den Geländeboden 5. Der Fallschirm 45 weist eine Befestigungsöse 47 auf, an der über Verbindungsschnüre 49 die Abdeckkappe 33 des Minenkörpers 1 aufgehängt ist. Die Enden der Verbindungsschnüre 49 sind an den Ösen 51 der Abdeckkappe 33 befestigt. Die Abdeckkappe 33 wird von dem Spannband 27 wiederum fest an dem Minenkörper 1 festgehalten. Nach dem Auftreffen auf den Geländeboden 5 wird die Abdeckkappe 33 durch die während des Aufrichtvorganges zurückschnellenden Aufrichtelemente 17 zusammen mit dem Fallschirm 45 abgeworfen, so daß die Hohlladung freiliegt.

## Patentansprüche

1. Selbstaufrichtende Mine mit einem die Ladung der Mine aufnehmenden Minenkörper (1), der eine Standfläche (7) aufweist, und am Minenkörper (1) angebrachten Aufrichtelementen (17), die zwischen einer ersten Position, in der sie an den Minenkörper (1) herangeklappt sind und einer zweiten Position schwenkbar sind, in der sie vom Minenkörper (1) abstehen, wobei
die Aufrichtelemente (17) zumindest teilweise aus federndem Material bestehen, dadurch gekennzeichnet, daß die Aufreichtelemente (17) im angeklappten Zustand auf die Oberseite (18) des Minenkörpers (1) elastisch umgebogen sind.

2. Selbstaufrichtende Mine nach Anspruch 1, dadurch gekennzeichnet, daß der Minenkörper ein im wesentlichen halbkugelförmiges Oberteil (9) und ein im wesentlichen zylindrisches Unterteil (3) aufweist und daß Oberteil (9) und Unterteil (3) etwa den gleichen Durchmesser haben.

3. Selbstaufrichtende Mine nach Anspruch 1 oder 2, dadurch gekennzeichnet, daß die freien Enden der Aufrichtelemente (17) im angeklappten Zustand einander entgegengerichtet sind.

4. Selbstaufrichtende Mine nach einem der Ansprüche 1-3, dadurch gekennzeichnet, daß ein den Minenkörper (1) in Längsrichtung zweier einander entgegengerichteter Aufrichtelemente (17) umgebendes lösbares Spannband (27) vorgesehen ist, das die Aufrichtelemente (17) im angeklappten Zustand an der Oberseite (18) des Minenkörpers (1) festhält.

5. Selbstaufrichtende Mine nach einem der Ansprüche 1-4, dadurch gekennzeichnet, daß die Ladung der Mine eine Hohlladung (10) ist, die einen in Wirkrichtung der Hohlladung geöffneten Hohlladungstrichter (11) aufweist, welcher von einer dünnwandigen Abdeckung (13) an der Oberseite (18) des Minenkörpers (1) abgedeckt ist.

6. Selbstaufrichtende Mine nach einem der Ansprüche 1-5, dadurch gekennzeichnet, daß auf das Oberteil (9) des Minenkörpers (1) eine im wesentlichen kalottenförmige Abdeckkappe (33) aufgesetzt ist.

7. Selbstaufrichtende Mine nach Anspruch 6, dadurch gekennzeichnet, daß die Abdeckkappe (33) die freien Enden der Aufrichtelemente (17) übergreift und von dem Spannband (27) an dem Minenkörper (1) festgehalten wird, wobei die Abdeckkappe (33) nach dem Lösen des Spannbandes (27) durch die Federkraft der umgebogenen Aufrichtelemente (17) abgeworfen wird.

8. Selbstaufrichtende Mine nach einem der Ansprüche 2-7, dadurch gekennzeichnet, daß der Masseschwerpunkt (35) des Minenkörpers (1) unterhalb des Mittelpunktes (36) des im wesentlichen halbkugelförmigen Oberteils (9) im zylindrischen Unterteil (3) des Minenkörpers (1) liegt.

9. Selbstaufrichtende Mine nach einem der Ansprüche 2-8, dadurch gekennzeichnet, daß das im angeklappten Zustand an dem Unterteil (3) des Minenkörpers (1) anliegende Teilstück (29) jedes Aufrichtelementes (17) eine größere Biegesteifigkeit als das an dem Oberteil (9) anliegende Teilstück (31) hat.

10. Selbstaufrichtende Mine nach einem der Ansprüche 6-9, dadurch gekennzeichnet, daß eine Bremseinrichtung (45) zur Reduzierung der Fallgeschwindigkeit der abgeworfenen Mine vorgesehen ist, die mit der Abdeckkappe (33) fest verbunden ist.

11. Selbstaufrichtende Mine nach einem der Ansprüche 1-10, dadurch gekennzeichnet, daß ein federnder Sensordraht (15) für die Auslösung der Ladungsfunktion vorgesehen ist, welcher von dem Minenkörper (1) abstehend angebracht ist, und daß die Aufrichtelemente (17) den Sensordraht (15) in ihrem angeklappten Zustand an der Außenwand des Minenkörpers (1) anliegend festhalten und den Sensordraht (15) beim Ausklappen freigeben.

## Claims

1. Self-righting mine having a mine body (1), which accommodates the charge of the mine and which has a base (7), and righting elements (17) which are fitted on the mine body (1) and which can be swung between a first position, in which they are folded up onto the mine body (1), and a second position in which they stand out from the mine body (1), with the righting elements (17) consisting at least in part of resilient material, characterised in that, in the folded state, the righting elements (17) are bent over elastically onto the upper side (18) of the mine body (1).

2. Self-righting mine according to claim 1, characterised in that the mine body has a substantially hemispherical upper portion (9) and a substantially cylindrical lower portion (3) and in that upper portion (9) and lower portion (3) have approximately the same diameter.

3. Self-righting mine according to claim 1 or 2, characterised in that, in the folded state, the free ends of the righting elements (17) are directed in opposition to each other.

4. Self-righting mine according to one of the claims 1-3, characterised in that a releasable clamping band (27) is provided, which band encircles the mine body (1) in the longitudinal direction of two righting elements (17) directed in opposition to each other and holds the righting elements (17) fast in the folded state on the upper side (18) of the mine body (1).

5. Self-righting mine according to one of the claims 1-4, characterised in that the charge of the mine is a hollow charge (10) that has a hollow charge funnel (11) which is open in the effective direction of the hollow charge and is covered by a thin-walled cover (13) on the upper side (18) of the mine body (1).

6. Self-righting mine according to one of the claims 1-5, characterised in that a substantially dome-shaped cover cap (33) is mounted upon the upper portion (9) of the mine body (1).

7. Self-righting mine according to claim 6, characterised in that the cover cap (33) engages over the free ends of the righting elements (17) and is held fast on the mine body (1) by the clamping band (27), with the cover cap (33) being thrown off, after the clamping band (27) has been released, by the spring force of the bent-over righting elements (17).

8. Self-righting mine according to one of the claims 2-7, characterised in that the centre of gravity (35) of the mine body (1) lies in the cylindrical lower portion (3) of the mine body (1) below the central point (36) of the substantially hemispherical upper portion (9).

9. Self-righting mine according to one of the claims 2-8, characterised in that the section (29) of each righting element (17) that rests against the lower portion (3) of the mine body (1) in the folded state has greater bending resilience than the section (31) that rests against the upper portion (9).

10. Self-righting mine according to one of the claims 6-9, characterised in that a braking device (45) is provided to reduce the rate of fall of the released mine which is fixedly connected with the cover cap (33).

11. Self-righting mine according to one of the claims 1-10, characterised in that a resilient sensor wire (15), which is fitted so that it stands out from the mine body (1), is provided to trigger the charge function, and in that the righting elements (17) hold the sensor wire (15) fast in their folded state, resting against the outer wall of the mine body (1), and free the sensor wire (15) when unfolding.

## Revendications

1. Mine auto-redresseuse comprenant un corps de mine (1) qui reçoit la charge de la mine et présente une surface d'appui (7), et des éléments de redressement (17) disposés sur le corps de mine (1) et pouvant pivoter entre une première position dans laquelle ils sont rabattus contre le corps de mine (1) et une seconde position dans laquelle ils dépassent du corps de mine (1), les éléments de redressement (17) étant constitués au moins partiellement de matériau élastique, caractérisée par le fait que les éléments de redressement (17) sont, à l'état rabattu, pliés élastiquement sur le côté supérieur (18) du corps de mine (1).

2. Mine auto-redresseuse suivant revendication 1, caractérisée par le fait que le corps de mine présente une partie supérieure (9) essentiellement hémisphérique et une partie inférieure (3) essentiellement cylindrique et que la partie supérieure (9) et la partie inférieure (3) présentent à peu près le même diamètre.

3. Mine auto-redresseuse suivant revendication 1 ou 2, caractérisée par le fait que les extrémités libres des éléments de redressement (17) sont orientées les unes contre les autres à l'état rabattu.

4. Mine auto-redresseuse suivant l'une des revendications 1 à 3, caractérisée par le fait qu'il est prévu une bande de serrage (27) libérable, qui entoure le corps de mine (1) dans la direction longitudinale de deux éléments de redressement (17) orientés l'un contre l'autre et qui maintient les éléments de redressement (17) à l'état rabattu contre la face supérieure (18) du corps de mine (1).

5. Mine auto-redresseuse suivant l'une des revendications 1 à 4, caractérisée par le fait que la charge de la mine est une charge creuse (10) présentant un cône de charge creuse (11) qui est ouvert dans la direction d'action de la charge creuse et qui est recouvert sur le côté supérieur (18) du corps de mine (1) par un moyen de recouvrement (13) de faible épaisseur.

6. Mine auto-redresseuse suivant l'une des revendications 1 à 5, caractérisée par le fait qu'une coiffe de recouvrement (33) essentiellement en forme de calotte est rapportée sur la partie supérieure (9) du corps de mine (1).

7. Mine auto-redresseuse suivant revendication 6, caractérisée par le fait que la coiffe de recouvrement (33) recouvre les extrémités libres des éléments de redressement (17) et est maintenue sur le corps de mine (1) par la bande de serrage (17) , la coiffe de recouvrement (33) étant, après libération de la bande de serrage (27), éjectée par la force élastique des éléments de redressement (17) pliés.

8. Mine auto-redresseuse suivant l'une des revendications 2 à 7, caractérisée par le fait que le centre de gravité (35) du corps de mine (1) est situé en dessous du centre (36) de la partie supérieure (9) essentiellement hémisphérique, dans la partie inférieure (3) cylindrique du corps de mine (1).

9. Mine auto-redresseuse suivant l'une des revendications 2 à 8, caractérisée par le fait que la partie (29) de chaque élément de redressement (17), qui est appliquée contre la partie inférieure (3) du corps de mine (1) à l'état rabattu, présente une rigidité en flexion plus grande que la partie (31) appliquée contre la partie supérieure (9).

10. Mine auto-redresseuse suivant l'une des revendications 6 à 9, caractérisée par le fait qu'il est prévu un dispositif de freinage (45) pour la réduction de la vitesse de chute de la mine larguée, ce dispositif étant relié rigidement à la coiffe de recouvrement (33).

11. Mine auto-redresseuse suivant l'une des revendications 1 à 10, caractérisée par le fait qu'il est prévu un fil détecteur (15) élastique pour le déclenchement de la fonction de la charge, ce fil étant disposé de manière à dépasser du corps de mine (1), et que les éléments de redressement (17) maintiennent, à l'état rabattu, le fil détecteur (15) appliqué contre la paroi extérieure du corps de mine (1) et libérent le fil détecteur (15) lors de leur déploiement.
